# EUROPÄISCHE PATENTSCHRIFT

(11) **EP 2 864 641 B1**
(45) Veröffentlichungstag und Bekanntmachung des Hinweises auf die Patenterteilung: **07.08.2019**
(21) Anmeldenummer: 13734691.2
(22) Anmeldetag: 25.06.2013
(51) Int. Cl.: F04D 17/12, F04D 29/058

(54) **TURBOVERDICHTER**
TURBOCOMPRESSOR
TURBOCOMPRESSEUR

(30) Priorität: 26.06.2012 DE 102012012540
(43) Veröffentlichungstag der Anmeldung: 29.04.2015
(73) Patentinhaber: Robert Bosch GmbH, 70442 Stuttgart (DE)
(72) Erfinder: KLINK, Simon, 35415 Pohlheim (DE); CLAY, Alister, 35102 Lohra (DE)
(86) Internationale Anmeldenummer: PCT/EP2013/063200
(87) Internationale Veröffentlichungsnummer: WO 2014/001286

(56) Entgegenhaltungen:
- WO-A1-03/040567
- DE-A1-102008 050 314
- JP-A- 2001 263 291
- US-A1- 2012 051 952
- Danfoss: "Der Danfoss Turbocor Kompressor", , 22. März 2005 (2005-03-22), XP002716607, Gefunden im Internet: URL:http://oekkv.at/pdf/tagung2005/bollige r.pdf [gefunden am 2013-11-20]

## Beschreibung

Die Erfindung betrifft einen Turboverdichter mit einer ersten und einer zweiten Verdichterstufe. Die Verdichterstufen weisen jeweils ein Verdichterrad auf, welches auf einer gemeinsamen Welle angeordnet ist. Die Welle ist dabei berührungsfrei gelagert.

Turboverdichter der eingangs genannten Art sind im Stand der Technik bekannt. Mit Hilfe von mehrstufigen Verdichtern lassen sich höhere Verdichtungen eines gasförmigen Mediums bei vorgegebenem Volumenstrom erreichen als mit einfachen Verdichtern.

Es ist des Weiteren bekannt, die Verdichterräder der entsprechenden Verdichterstufen auf einer gemeinsamen Welle anzuordnen, um die Teilemenge zu reduzieren.

Darüber hinaus ist bekannt, dass Verdichter für kleinere Volumenströme mit hohen Drehzahlen betrieben werden müssen. Derartige hohe Drehzahlen können jedoch Probleme bei der Lagerung der beweglichen Teile mit sich bringen, sodass teilweise auf aufwendige, hochdrehzahlfeste Lagerungen zurückgegriffen werden muss. Für derartige Anwendungen ist es bekannt, Magnetlager zu verwenden.

Magnetlager haben jedoch eine Reihe von Nachteilen. Sie sind aufwendig herzustellen und teuer, da sie einerseits viele Bauteile benötigen, andererseits mit höchster Präzision gefertigt werden müssen. Des Weiteren sind sie schwierig zu justieren, sodass sie auch in der Montage sehr aufwendig sind. Ein weiterer Nachteil von Magnetlagern ist, dass sie zum Betrieb Strom benötigen, und bei Stromausfällen Lagerschäden entstehen können.

Eine konkrete, vorbekannte Vorrichtung der eingangs genannten Art ist ein Danfoss-Turbocor, der einen zweistufigen, halbhermetischen Zentrifugalverdichter und berührungsfreie Magnetlager aufweist. Zwei Impeller sind auf einer gemeinsamen Welle ohne Getriebe angeordnet. Der Danfoss-Turbocor kann über einen Drehzahlbereich von 18 000 bis 48 000 U/min. betrieben werden. Die beiden Impeller sind in etwa in einem endseitigen Viertel einer sich axial lang erstreckenden Welle angeordnet. Die Welle ist mittels dreier Magnetlager gelagert, von denen zwei radiale Lager sind und eines ein axiales Lager ist. Eine derartige Lagerung ist sehr aufwendig und verbraucht viel Platz.

Aus der JP 2001263291 A ist eine Rotor stützende Struktur eines hochdrehenden Kompressors mit axialen und radialen Magnetlagern bekannt.

Die WO 2003/040567 A1 offenbart einen zweistufigen, elektrisch angetriebenen Kompressor, wobei zwischen den Gehäusen der beiden Verdichtungsstufen ein Motor angeordnet ist.

Die US 2012/051952 A1 zeigt eine Aufladeeinrichtung für eine Energieumwandlungseinrichtung mit zwei Verdichterrädern. Die im Betrieb an den Verdichterrädern anliegenden Austrittsdrücke generieren Kräfte, die durch die Gestaltung der Verdichterräder im Wesentlichen ausgeglichen sind.

Aufgabe der Erfindung ist es somit, einen Turboverdichter der eingangs genannten Art anzugeben, der weniger Bauteile als herkömmliche Turboverdichter aufweist, kompakter baut, einfacher zu montieren und zu warten ist, und der eine verbesserte axiale Stabilität aufweist.

Die Aufgabe wird gelöst durch einen Turboverdichter nach Anspruch 1. Weitere Ausgestaltungen der Erfindung sind Gegenstand der Unteransprüche.

Ein erfindungsgemäßer Turboverdichter weist eine erste Verdichterstufe auf, welche mit einem ersten Verdichterrad ausgestattet ist. Eine solche Verdichterstufe kann ein Radialverdichter, ein Axialverdichter, ein Querstromverdichter oder ein anderer Verdichter bekannten Typs sein, der mit rotierenden Bauteilen arbeitet.

Der erfindungsgemäße Turboverdichter weist eine zweite Verdichterstufe auf, die ebenfalls mit einem Verdichterrad ausgestattet ist. Auch hier kann aus den verschiedenen bekannten Grundprinzipien ausgewählt werden. Die zweite Verdichterstufe ist der ersten Verdichterstufe nachgeschaltet, sodass der Ausgang der ersten Verdichterstufe mit dem Eingang der zweiten Verdichterstufe strömungsverbunden ist.

Die beiden Verdichterräder der ersten Verdichterstufe und der zweiten Verdichterstufe sind auf einer gemeinsamen Welle angeordnet. Die Welle ist berührungsfrei gelagert. Dabei ist vorgesehen, dass ein berührungsfreies Lager der Welle zwischen dem ersten Verdichterrad und dem zweiten Verdichterrad angeordnet ist. Die Anordnung des berührungsfreien Lagers zwischen den beiden Verdichterrädern ermöglicht einerseits, dass axiale Kräfte auf das Lager verringert sind, andererseits ermöglicht es eine Verkürzung der Welle, da die Lagerung der Welle zumindest teilweise nicht außerhalb der Verdichterstufen vorgesehen sein muss.

Erfindungsgemäß weist das Lager wellenseitig einen radial hervorstehenden Flansch auf. der axial zumindest teilweise von gehäuseseitigen Lagerkomponenten umschlossen ist. Die gehäuseseitigen Lagerkomponenten können beispielsweise Magneten sein.

Gemäß einer ersten möglichen Ausgestaltung des erfindungsgemäßen Turboverdichters kann das berührungsfreie Lager ein Magnetlager sein. Magnetlager sind für die benötigten Drehzahlen in Turboverdichtern gut geeignet.

Gemäß einer weiteren möglichen Ausgestaltung der Erfindung kann vorgesehen sein, dass das Lager zwischen dem ersten Verdichterrad und dem zweiten Verdichterrad das einzige Lager zur Lagerung der Welle ist. Dadurch, dass beiderseits des Lagers Verdichterräder angeordnet sind, kann der erfindungsgemäße Turboverdichter so ausgelegt werden, dass das Lager nur geringe Quer- bzw. Scherkräfte und geringe axiale Kräfte aufnehmen muss, da auf die Welle wirkende Kräfte der beiden Verdichterräder in entgegengesetzte Richtungen zeigen und gegenseitig kompensieren.

Des Weiteren lässt sich hierdurch eine erhebliche Reduktion der Länge der die Verdichterräder tragenden Welle erreichen. Dies reduziert weiterhin die Trägheit des erfindungsgemäßen Turboverdichters und verringert damit zudem die benötigte Anlaufenergie.

Gemäß einer weiteren möglichen Ausgestaltung der Erfindung kann vorgesehen sein, dass das erste Verdichterrad und das zweite Verdichterrad derart zueinander ausgerichtet sind, dass die jeweiligen Eingänge der Verdichterstufen auf gegenüberliegenden Seiten der Welle angeordnet sind. Dies kann insbesondere dadurch erreicht werden, dass die Verdichterräder Rücken an Rücken auf der Welle angeordnet sind. Eine derartige Anordnung begünstigt darüber hinaus eine einfache Montage bzw. Ausgestaltung des erfindungsgemäßen Turboverdichters mit wenigen Bauteilen.

Vorteilhafterweise können die Verdichterräder auch einstückig mit der Welle ausgebildet sein.

Gemäß einer weiteren Ausgestaltung der Erfindung kann vorgesehen sein, dass die Verdichterräder im Wesentlichen denselben Abstand zum Lager aufweisen. Auf diese Weise lassen sich in radiale Richtung weisende Querkräfte auf das Lager gegenseitig kompensieren, sodass das Lager weitgehend scherkräftefrei ist.

Gemäß einer weiteren möglichen Ausgestaltung der Erfindung kann das Lager als kombiniertes, berührungsfreies Radial- und Axiallager ausgebildet sein. Hierdurch lässt sich eine noch höhere Stabilität des Lagers auch bei wechselnden Betriebszuständen des Turboverdichters erreichen.

Gemäß einer weiteren möglichen Ausgestaltung der Erfindung kann ein Elektroantrieb und/oder ein Generator in das Lager integriert sein. Auf diese Weise kann der Turboverdichter mittels eines Elektromotors anfänglich beschleunigt werden und es kann elektrische Energie aus dem Turboverdichter gewonnen werden, beispielsweise um bei einem Stromausfall ein kontrolliertes Abbremsen des Turboverdichters zu ermöglichen, ohne dass das berührungslose Lager versagt.

Gemäß einer weiteren möglichen Ausgestaltung der Erfindung kann vorgesehen sein, dass die Welle eine rotationssymmetrisch angeordneten, wenigstens einseitig offenen Hohlraum aufweist, in dem ein Rotor integriert angeordnet ist, wobei ein Stator in den Hohlraum hineinragt. Der Stator kann auf diese Weise berührungsfrei mit der Welle zusammenwirken und es ist eine Kombination von berührungslosem Lager, das üblicherweise mit den Außenseiten des mit der Welle verbundenen, drehenden Teils des Lagers wechselwirkt, und Elektromotor in kompakter Ausgestaltung möglich.

Gemäß einer weiteren möglichen Ausgestaltung der Erfindung kann vorgesehen sein, dass eine Spitze auf einer Rotationsachse der Welle angeordnet ist und einen Abstand zur Welle von 0 bis 5 mm, bevorzugt von 0 bis 1 mm aufweist. Die Spitze kann als Spitze eines Konus ausgebildet sein. Mit Hilfe einer derartigen Spitze lässt sich eine Axialabstützung des berührungsfreien Lagers erreichen, die nur dann axial eine Kraft auf die Welle ausübt, wenn das Lager aus der Gleichgewichtslage heraus ausgelenkt wird, wie dies beispielsweise bei Lastwechseln des strömenden Mediums geschehen kann. Eine derartige Spitze kann auch beiderseits der Welle angeordnet sein.

Eine Welle eines Turboverdichters gemäß der zuvor beschriebenen Erfindung kann also eine Lagerkomponente eines berührungsfreien Lagers sowie zwei Verdichterräder tragen, die links und rechts des Lagerbestandteils angeordnet sind. Die Verdichterräder können Rücken an Rücken angeordnet sein. Die Welle nebst Verdichterrädern kann des Weiteren, bezogen auf eine axiale Mittelebene eine symmetrische Anordnung von Verdichterrädern und Lagerbestandteil aufweisen. Der Lagerbestandteil weist einen radial hervorstehenden Flansch auf. Des Weiteren kann die Welle einen Hohlraum aufweisen, in dem ein Rotor eines Elektromotors angeordnet ist. Die Verdichterräder und/oder der Lagerbestandteil können einstückig mit der Welle ausgebildet sein.

Weitere Ziele, Vorteile, Merkmale und Anwendungsmöglichkeiten der vorliegenden Erfindung ergeben sich aus der nachfolgenden Beschreibung eines Ausführungsbeispiels anhand der Zeichnung. Dabei bilden alle beschriebenen und/oder bildlich dargestellten Merkmale für sich oder in beliebiger sinnvoller Kombination den Gegenstand der vorliegenden Erfindung, auch unabhängig von ihrer Zusammenfassung in den Ansprüchen oder deren Rückbeziehung.

Die Erfindung wird anhand mehrerer Ausführungsbeispiele erläutert. Dabei zeigen schematisch:
- Fig. 1: einen Schnitt durch einen zweistufigen Turboverdichter,
- Fig. 2: einen Schnitt durch einen erfindungsgemäßen Turboverdichter gemäß einer Ausführungsform,
- Fig. 3: einen Schnitt durch einen Turboverdichter gemäß einem nicht beanspruchten Beispiel, sowie
- Fig. 4: einen Schnitt durch einen Turboverdichter gemäß einem nicht beanspruchten Beispiel.

In den nachfolgenden Figuren werden gleiche oder gleich wirkende Bauteile zur einfacheren Lesbarkeit mit gleichen Bezugszeichen versehen.

Fig. 1 zeigt einen schematischen Schnitt durch einen Turboverdichter 2. Der erfindungsgemäße Turboverdichter 2 weist eine erste Verdichterstufe 4 und eine zweite Verdichterstufe 6 auf. Die erste Verdichterstufe weist ein erstes Verdichterrad 8 sowie ein zweites Verdichterrad 10 auf. Das erste Verdichterrad 8 und das zweite Verdichterrad 10 sind einstückig mit einer Welle 12 ausgebildet. Die Verdichterräder 8, 10 rotieren um eine gemeinsame Drehachse.

Das gemeinsame Bauteil mit Welle 12, erstem Verdichterrad 8 und zweitem Verdichterrad 10 ist mittels eines Magnetlagers 14 gelagert. Das Magnetlager 14 weist ein wellenseitiges Lagerteil 16 und ein gehäuseseitiges Lagerteil 18 auf. Zwischen den beiden Lagerteilen befindet sich ein Luftspalt 20.

Die erste Verdichterstufe 4 weist einen Eingang 22 auf, durch die das zu verdichtende gasförmige Medium in den Turboverdichter 2 einströmt. Das Medium wird durch das erste Verdichterrad nach außen beschleunigt und dann in einem Diffusor 24 verdichtet und radial nach außen abgeführt. Hierzu ist die erste Verdichterstufe mittels einer Wandung 26 nach außen abgedichtet. Ein Medien führender Kanal wird außen mittels der Wandung 26 und innen durch das gehäuseseitige Lagerteil 18 des Magnetlagers 14 gebildet.

Die vorkomprimierte Luft wird über einen Ausgang 28 der ersten Verdichterstufe einem Eingang 30 der zweiten Verdichterstufe zugeführt und dort mittels des zweiten Verdichterrades 10 ein weiteres Mal beschleunigt und mittels eines weiteren Diffusors 32 verdichtet. Radial außen liegend in der zweiten Verdichterstufe ist ebenfalls ein Kanal mit einer Wandung 34 und dem gehäuseseitigen Lagerteil 18 gebildet. Das komprimierte Medium verlässt die zweite Verdichterstufe 6 durch einen Ausgang 36.

Das erfindungsgemäße Magnetlager 14 kann gleichzeitig als Motor ausgebildet sein, wobei das gehäuseseitige Lagerteil 18 dann den Stator bildet und das wellenseitige Lagerteil 16 in diesem Fall einen Rotor.

Gemäß Fig. 2 ist das Magnetlager 14 gegenüber dem Beispiel gemäß Fig. 1 durch einen radial hervorstehenden Flansch 38 erweitert, der dem wellenseitigen Lagerteil 16 zuzuordnen ist. In dem gehäuseseitigen Lagerteil 18 ist hierzu eine Nut 40 vorgesehen, innerhalb derer der Flansch 38 angeordnet ist. Diese Ausgestaltung stabilisiert das Lager 14 zusätzlich axial.

In dem Beispiel gemäß Fig. 3 ist das berührungslose Magnetlager 14 axial durch einen Konus 42 stabilisiert, der mit seiner Spitze 44 der Welle 12 zugewiesen angeordnet ist. Die Spitze 44 liegt im Wesentlichen auf der Drehachse der Welle 12. Spitze 44 und Welle 12 sind sehr dicht zueinander beabstandet, bevorzugt weniger als 1 mm. Welle 12 und Spitze 44 kommen somit nur dann in Anlage, wenn die Welle-Verdichterrad-Einheit axial ausgelenkt wird. Der Konus 42 mit seiner Spitze 44 bilden somit eine axiale Abstützung für den Verdichter.

In dem Beispiel gemäß Fig. 4 ist das Lager 14 als reines Lager ausgebildet. Ein Antriebsmotor 46 für die beiden Verdichterstufen 4, 6 ist in der Welle 12 vorgesehen. Die Welle 12 weist dazu einen koaxial angeordneten Hohlraum 48 auf, in dessen Inneren ein Rotor 50 angeordnet ist. In den Hohlraum 48 ragt in ebenfalls konzentrisch angeordneter Schaft 52 ein, an dem ein Stator 54 angeordnet ist. Der Motor 46 kann auch als Generator dienen.

## Patentansprüche

1. Turboverdichter mit einer ersten Verdichterstufe (4), welche ein erstes Verdichterrad (8) aufweist, und einer zweiten Verdichterstufe (6), welche ein zweites Verdichterrad (10) aufweist, wobei das erste Verdichterrad (8) und das zweite Verdichterrad (10) auf einer gemeinsamen Welle (12) angeordnet sind, wobei die Welle (12) berührungsfrei gelagert ist, wobei ein berührungsfreies Lager (14) der Welle (12) zwischen dem ersten Verdichterrad (8) und dem zweiten Verdichterrad (10) angeordnet ist,
**dadurch gekennzeichnet, dass** das Lager (14) wellenseitig einen radial hervorstehenden Flansch (38) aufweist, der axial zumindest teilweise von gehäuseseitigen Lagerkomponenten (18, 40) umschlossen ist.

2. Turboverdichter nach Anspruch 1,
**dadurch gekennzeichnet, dass** das berührungsfreie Lager ein Magnetlager (14) ist.

3. Turboverdichter nach Anspruch 1 oder 2,
**dadurch gekennzeichnet, dass** die Welle (12) nur mittels des berührungsfreien Lagers (14) gelagert ist.

4. Turboverdichter nach einem der vorangegangenen Ansprüche,
**dadurch gekennzeichnet, dass** das erste Verdichterrad (8) und das zweite Verdichterrad (10) derart ausgerichtet sind, dass die jeweiligen Eingänge (22, 30) der Verdichterstufen (4, 6) auf gegenüberliegenden Seiten der Welle (12) angeordnet sind.

5. Turboverdichter nach Anspruch 4,
**dadurch gekennzeichnet, dass** die Verdichterräder (8, 10) im Wesentlichen den selben Abstand zu dem Lager (14) aufweisen.

6. Turboverdichter nach einem der vorangegangenen Ansprüche,
**dadurch gekennzeichnet, dass** das Lager (14) als kombiniertes, berührungsfreies Radial- und Axiallager ausgebildet ist.

7. Turboverdichter nach einem der vorangegangenen Ansprüche,
**dadurch gekennzeichnet, dass** ein Elektroantrieb (46) und/oder ein Generator in das Lager (14) integriert ist.

## Claims

1. Turbocompressor having a first compressor stage (4), which has a first compressor wheel (8), and having a second compressor stage (6), which has a second compressor wheel (10), wherein the first compressor wheel (8) and the second compressor wheel (10) are arranged on a common shaft (12), wherein the shaft (12) is mounted in contactless fashion, wherein a contactless bearing (14) of the shaft (12) is arranged between the first compressor wheel (8) and the second compressor wheel (10),
**characterized in that** the bearing (14) has, at the shaft side, a radially protruding flange (38) which is axially at least partially surrounded by housing-side bearing components (18, 40).

2. Turbocompressor according to Claim 1,
**characterized in that** the contactless bearing is a magnetic bearing (14).

3. Turbocompressor according to Claim 1 or 2,
**characterized in that** the shaft (12) is mounted only by means of the contactless bearing (14).

4. Turbocompressor according to any of the preceding claims,
**characterized in that** the first compressor wheel (8) and the second compressor wheel (10) are oriented such that the respective inputs (22, 30) of the compressor stages (4, 6) are arranged on opposite sides of the shaft (12).

5. Turbocompressor according to Claim 4,
**characterized in that** the compressor wheels (8, 10) have substantially the same spacing to the bearing (14) .

6. Turbocompressor according to any of the preceding claims,
**characterized in that** the bearing (14) is designed as a combined contactless radial and axial bearing.

7. Turbocompressor according to any of the preceding claims,
**characterized in that** an electric drive (46) and/or a generator is integrated into the bearing (14).

## Revendications

1. Turbocompresseur comprenant un premier étage de compresseur (4) qui présente une première roue de compresseur (8), et un deuxième étage de compresseur (6) qui présente une deuxième roue de compresseur (10), la première roue de compresseur (8) et la deuxième roue de compresseur (10) étant disposées, sur un arbre commun (12), l'arbre (12) étant supporté sans contact, un palier sans contact (14) de l'arbre (12) étant disposé entre la première roue de compresseur (8) et la deuxième roue de compresseur (10),
**caractérisé en ce que** le palier (14) présente du côté de l'arbre une bride (38) saillant radialement qui est entourée axialement au moins en partie par des composants de palier (18, 40) fixés au boîtier.

2. Turbocompresseur selon la revendication 1,
**caractérisé en ce que** le palier sans contact est un palier magnétique (14).

3. Turbocompresseur selon la revendication 1 ou 2,
**caractérisé en ce que** l'arbre (12) est supporté seulement au moyen du palier sans contact (14).

4. Turbocompresseur selon l'une quelconque des revendications précédentes,
**caractérisé en ce que** la première roue de compresseur (8) et la deuxième roue de compresseur (10) sont orientées de telle sorte que les entrées respectives (22, 30) des étages de compresseur (4, 6) soient disposées sur des côtés opposés de l'arbre (12).

5. Turbocompresseur selon la revendication 4,
**caractérisé en ce que** les roues de compresseur (8, 10) présentent essentiellement la même distance au palier (14).

6. Turbocompresseur selon l'une quelconque des revendications précédentes,
**caractérisé en ce que** le palier (14) est réalisé sous forme de palier combiné radial et axial sans contact.

7. Turbocompresseur selon l'une quelconque des revendications précédentes, **caractérisé en ce qu'**un entraînement électrique (46) et/ou un générateur est intégré dans le palier (14).
